# EUROPÄISCHE PATENTSCHRIFT

(11) **EP 3 224 907 B1**
(45) Veröffentlichungstag und Bekanntmachung des Hinweises auf die Patenterteilung: **12.12.2018**
(21) Anmeldenummer: 15808332.9
(22) Anmeldetag: 12.11.2015
(51) Int. Cl.: H01R 12/67

(54) **STECKVERBINDER FÜR FLEXIBLE LEITERFOLIEN**
PLUG CONNECTOR FOR FLEXIBLE CONDUCTOR FILMS
CONNECTEUR POUR FILMS DE CIRCUIT IMPRIMÉ FLEXIBLES

(30) Priorität: 27.11.2014 DE 102014117469; 13.01.2015 DE 102015100401
(43) Veröffentlichungstag der Anmeldung: 04.10.2017
(73) Patentinhaber: ERNI Production GmbH & Co. KG, 73099 Adelberg (DE)
(72) Erfinder: LAPPÖHN, Jürgen, 73108 Gammelshausen (DE)
(74) Vertreter: Jakelski & Althoff Patentanwälte PartG mbB
(86) Internationale Anmeldenummer: PCT/DE2015/100485
(87) Internationale Veröffentlichungsnummer: WO 2016/082822

(56) Entgegenhaltungen:
- DE-A1- 2 907 888
- DE-A1-102006 013 781
- JP-A- 2014 086 169

## Beschreibung

Die Erfindung betrifft einen Steckverbinder für flexible Leiterfolien mit folienisolierten Leitern nach der Gattung des Anspruchs 1.

### Stand der Technik

Flexible Leiterfolien mit folienisolierten Leitern werden heute in den unterschiedlichsten Gebieten der Unterhaltungs- und Konsumelektronik, aber auch im Fahrzeugbau eingesetzt. Leiterfolien kommen insbesondere dort zum Einsatz, wo eine sehr flexible Leiterstruktur bei möglichst geringem Gewicht und beschränkten Raumbedingungen erwünscht ist. Flexible Leiterfolien gestatten eine geordnete Parallelführung von einer Vielzahl getrennter Leiterbahnen, wobei auch größere Biegungen möglich sind und so Teile elektrisch leitend miteinander verbindbar sind, die in einem nur sehr begrenzten Bauraum angeordnet sind. Insbesondere im Fahrzeugbau müssen derartige Leiterfolien auch größeren mechanischen Einwirkungen, wie beispielsweise Vibrationen, widerstehen können.

Dabei kommt insbesondere der Kontaktierung der einzelnen folienisolierten Leitern eine besondere Bedeutung zu. Besonders im Fahrzeugbau muss diese Kontaktierung sicher und gegenüber äußeren mechanischen Einwirkungen, aber auch gegenüber Temperatureinflüssen und Umgebungseinflüssen unterschiedlichster Art, widerstandsfähig ausgebildet sein.

Aus der FR 2 956 780 geht die Kontaktierung einer flexiblen Leiterfolie mit folienisolierten Leitern hervor, bei der die einzelnen folienisolierten Leiter durch messerartige Spitzen durchstoßen werden und diese Spitzen, nachdem sie die Leiterbahnen durchstoßen haben, derart umgebogen werden, dass sie die flexible Leiterfolie bei gleichzeitiger Kontaktierung der entsprechenden Leiterbahnen festklemmen und halten. Dies geschieht mit Hilfe der Crimptechnik. Die Schneiden sind wiederum elektrisch leitend mit Steckverbindern verbunden, wobei jedem folienisolierten Leiter ein Steckverbinder zugeordnet ist, der über mehrere Schneiden kontaktiert wird. Nach der Kontaktierung der folienisolierten Leiter, die auch automatisch am laufenden Band möglich ist, müssen die so kontaktierten Steckverbinder in Steckverbindergehäusen montiert werden, was zusätzliche, vom Kontaktieren unabhängige Montageschritte erfordert. Hierdurch gestaltet sich die Montage von derartigem Steckverbindern aufwendig, was insbesondere im Hinblick auf eine automatisierte Montage nachteilig ist.

Aus der DE 199 53 646 B4 geht eine Steckverbindung für flexible Leiterfolien mit folienisolierten Leitern, mit einem Stecker und einem Gegenstecker hervor, die jeweils an einem Leiterfolienendbereich vorgesehen sind und zu Zwecken einer elektrischen Kontaktierung der folienisolierten Leiter ineinandersteckbar sind. Hierzu weisen der Stecker und der Gegenstecker jeweils einen Grundkörper und einen Deckel auf, der über einen Fixiermechanismus mit dem Grundkörper in festen Kontakt bringbar ist. Zwischen dem Grundkörper und dem Deckel ist jeweils wenigstens ein Durchdringungskontaktelement vorgesehen, das wenigstens eine Basisplatte aus elektrisch leitendem Material mit Durchdringungskörpern vorsieht. Die Durchdringungskörper sind dreieckige, aus dem Basisplattenmaterial geformte Formkörper mit jeweils einer aus der Basisplatte erhabenen Dreiecksspitze und einer der Dreiecksspitze in der Basisplatte gegenüberliegenden Dreiecksbasis, um die jeder Formkörper gebogen ist. Es ist eine Vielzahl von Durchdringungskörpern in der Basisplatte vorgesehen, deren Dreiecksbasis jeweils einen Winkel mit der Basisplattenlängsachse derart einschließen, dass die Durchdringungskörper bezogen auf die Basisplattenlängsachse hintereinander jeweils abwechselnd mit einem Winkel von ± 60° angeordnet sind. An dem Durchdringungskontaktelement ist ein folienisolierter Leiter des Leiterfolienendbereichs vor Inkontaktbringen des Deckels mit dem Grundkörper anordenbar, wobei das Durchdringungskontaktelement den folienisolierten Leiter zu Zwecken der Fixierung der elektrischen Kontaktierung mittels Verpressen jeweils des Deckels gegen den Grundkörper wenigstens teilweise durchdringt. Auch bei dieser Steckverbindung sind mehrere unabhängige Montageschritte erforderlich, zum einen zur Kontaktierung der einzelnen folienisolierten Leiter der flexiblen Leiterfolie und zum anderen der auf diese Weise mit Steckverbindern verbundenen folienisolierten Leiter in einem Steckverbindergehäuse. Auch hier ist eine automatische Fertigung nicht ohne Weiteres möglich.

Aus der DE 29 07888 A1 ist ein Steckverbinder mit einem Kontaktelemente lagernden Grundkörper und eine mit dem Grundkörper verrastbaren Druckverschlussglied bekannt geworden, wobei an den Steckabschnitte ausweisenden Kontaktelementen Schneiden ausgebildet sind, zwischen die je ein Draht unter lokaler Zerstörung seiner Isolierumhüllung und dadurch bewirkter elektrisch leitender Verbindung eindrückbar ist und wobei das Druckverschlussglied in einer Verschlussstellung mit dem Grundkörper die Lade der Drahtenden in den Schneiden sichert und bei dem die Steckabschnitte der Kontaktelemente im wesentlichen rechtswinklig zu den Schneiden und im wesentlichen koaxial beziehungsweise achsparallel zu den von den Schneiden aufgenommenen Drahtenden angeordnet sind und das Druckversschlussglied als schwenkbeweglich am Grundkörper gelagerter, mindestens die Schneidenbereiche der Kontaktelemente überdeckender Deckel ausgebildet ist.

### Offenbarung der Erfindung

### Vorteile der Erfindung

Der erfindungsgemäße Steckverbinder für flexible Leiterfolien mit den Merkmalen des Anspruchs 1 hat demgegenüber den Vorteil, dass nicht nur eine einfache und insbesondere einer automatischen Fertigung zugängliche Kontaktierung der folienisolierten Leiterbahnen, insbesondere auch eine simultane Kontaktierung mehrerer nebeneinander in der flexiblen Leiterfolie angeordneter folienisolierten Leiterbahnen bei gleichzeitiger Montage der Steckverbinder in dem Steckverbindergehäuse möglich ist, sondern insbesondere auch eine sehr wirkungsvolle, elektrisch hervorragende und gasdichte Kontaktierung der entsprechenden Steckkontakte realisierbar ist, die auch mechanischen Belastungen standhält und so beispielsweise auch im Automobilbau eingesetzt werden kann.

Diese hervorragende gasdichte Kontaktierung wird durch Biegen der Schneiden in Richtung der folienisolierten Leiter realisiert. Durch das Biegen der Schneiden wird ein Druck auf die Kontaktfläche ausgeübt und es vergrößert sich die elektrische Kontaktfläche. Hierdurch wird eine gasdichte Kontaktierung realisiert. Gleichzeitig werden die Schneiden unter einer gewissen Spannung in dem Steckverbindergehäuse gehalten. Die Herstellung der elektrischen Kontakte durch die mit dem Steckverbinder elektrisch leitend verbundenen Schneiden geschieht dabei auf sehr vorteilhafte Weise simultan während der Montage des Steckverbindergehäuses durch Ineinanderschieben der beiden Steckverbindergehäuseteile.

Durch die in den abhängigen Ansprüchen aufgeführten Maßnahmen sind vorteilhafte Weiterbildungen und Verbesserungen des in dem unabhängigen Anspruch angegebenen Steckverbinders möglich. So sieht eine vorteilhafte Ausgestaltung vor, dass der zweite Gehäuseteil einen an die Leiterfolie angepassten Aufnahmeraum aufweist, der in wenigstens einer Gehäusewand eine Öffnung zur Aufnahme der Leiterfolie aufweist. Auf diese Weise kann die flache flexible Leiterfolie in den zweiten Gehäuseteil eingeschoben werden und wird dort in dem an sie angepassten Aufnahmeraum gehalten. Die Öffnung und der Aufnahmeraum sind dabei so in dem zweiten Gehäuseteil angeordnet, dass eine im Aufnahmeraum angeordnete Leiterfolie im Wesentlichen senkrecht zu den Schneiden zu liegen kommt. Auf diese Weise ist eine Montage-Vorpositionierung der flexiblen Leiterfolie in dem zweiten Gehäuseteil durch Einschieben der flexiblen Leiterfolie in den zweiten Gehäuseteil realisierbar, denn die flexible Leiterfolie ist in dem zweiten Gehäuseteil so bereits in einer Ausgangsposition angeordnet, die eine unmittelbare und auch automatisierte Kontaktierung der folienisolierten Leiter ermöglicht.

Vorteilhafterweise ist vorgesehen, dass die Schneidenaufnahmen gekrümmte Begrenzungsflächen aufweisen.

Diese Begrenzungsflächen sind darüber hinaus bevorzugt als Gleitflächen für wenigstens einen Teil der Schneiden ausgebildet.

Dabei ist sehr vorteilhaft vorgesehen, dass die Begrenzungsflächen, welche die Gleitflächen bilden, so trichterförmig verlaufen, dass zwei Schneiden aufeinander zugebogen werden, während sie an den Begrenzungsflächen entlanggleiten. Diese an die Schneiden angepasste Ausbildung der Schneidenaufnahmen ermöglicht die optimale gasdichte Kontaktierung der folienisolierten Leiter mit dem wenigstens einen Steckkontakt während der Montage des zweiten Steckverbinderhäuseteils an dem ersten Steckverbindergehäuseteil.

Diese Montage kann insbesondere auch automatisiert erfolgen.

Dabei ist gemäß einer vorteilhaften Ausführungsform vorgesehen, dass die Schneiden so entlang einer Linie hintereinanderliegend angeordnet sind, dass ein folienisolierter Leiter während der Montage des zweiten Steckverbindergehäuseteils an dem ersten Steckverbindergehäuseteil an mehreren Stellen durchschnitten wird.

Dabei sieht eine sehr vorteilhafte Ausführungsform vor, dass die Schneiden unterschiedliche Längen aufweisen, wobei jeweils eine kürzere Schneide jeweils von zwei längeren Schneiden umgeben ist, die so voneinander beabstandet sind und deren Länge so groß ist, dass sie an den Begrenzungsflächen jeweils einer Schneidenaufnahme zur Anlage kommen.

Rein prinzipiell würde eine derartige Schneidenaufnahme mit drei Schneiden, einer kürzeren und zwei längeren, genügen, um eine gute und sichere und insbesondere gasdichte Kontaktierung der folienisolierten Leiter mit dem Steckkontakt zu realisieren. Eine besonders vorteilhafte Ausgestaltung sieht jedoch vor, dass der zweite Gehäuseteil mehrere in Längsrichtung der folienisolierten Leiter hintereinanderliegend angeordnete Schneidenaufnahmen aufweist. Auf diese Weise erhöht sich die Kontaktfläche und damit die Kontaktsicherheit. Darüber hinaus erhöht sich auf diese Weise auch die Stromtragfähigkeit der so hergestellten Kontaktierung.

Zur Ausbildung einer Zugentlastung der flexiblen Leiterfolie im montierten Zustand in dem Steckverbinder sind in dem ersten und/oder zweiten Gehäuseteil Klemmelemente vorgesehen, welche die flexible Leiterfolie im montierten Zustand der beiden Gehäuseteile aneinander im Bereich zwischen den folienisolierten Leitern klemmen.

Diese Klemmelemente können rein prinzipiell auf unterschiedlichste Art und Weise ausgebildet und in den Gehäuseteilen angeordnet sein.

Eine vorteilhafte Ausgestaltung sieht vor, dass die Klemmelemente jeweils zwischen Leiterbahnen der flexiblen Leiterfolie angeordnet sind.

Dabei kann vorgesehen sein, dass die Klemmelemente jeweils Reihen von Schneiden zugeordnet sind.

Eine sehr vorteilhafte Ausgestaltung sieht vor, dass in dem ersten Gehäuseteil erste Klemmelemente und in dem zweiten Gehäuseteil mit den ersten Klemmelementen zusammenwirkende zweite Klemmelemente angeordnet sind. Auf diese Weise wird gewissermaßen automatisch während der Montage des zweiten an dem ersten Gehäuseteil eine Klemmung der flexiblen Leiterfolie hergestellt.

Die Ausbildung der ersten und zweiten Klemmelemente kann dabei sehr unterschiedlich gestaltet sein. Eine vorteilhafte Ausführungsform sieht vor, dass die ersten Klemmelemente Klemmzähne mit abgerundeten Klemmzahnflächen sind und dass die zweiten Klemmelemente an die Klemmzähne angepasste, in dem zweiten Gehäuseelement angeordnete Öffnungen sind. Durch eine derartige Ausgestaltung der Klemmelemente lässt sich eine besonders effektive und leicht herzustellende Klemmung und damit Zugentlastung der flexiblen Leiterfolie in dem Steckverbindergehäuseteil erzielen.

Dabei ist vorteilhafterweise vorgesehen, dass die Klemmzähne eine Höhe aufweisen, die so bemessen ist, dass im montierten Zustand der beiden Gehäuseteile aneinander die zwischen dem ersten und dem zweiten Gehäuseteil angeordnete flexible Leiterfolie so deformiert wird, dass die deformierte flexible Leiterfolie im Bereich der Öffnungen geringfügig in die in dem zweiten Gehäuseteil angeordnete Öffnungen hineinragt.

Eine sehr vorteilhafte Ausgestaltung sieht ferner vor, dass das zweite Gehäuseteil mit dem ersten Gehäuseteil verrastbar ist.

### Kurze Beschreibung der Zeichnungen

Ausführungsbeispiele der Erfindung sind in den Zeichnungen dargestellt und in der nachfolgenden Beschreibung näher erläutert. Es zeigen:
Fig. 1 eine schematische Schnittdarstellung eines erfindungsgemäßen Steckverbinders für flexible Leiterfolien vor der Montage der beiden Gehäuseteile;
Fig. 2 die in Fig. 1 dargestellte Schnittdarstellung eines erfindungsgemäßen Steckverbinders nach der Montage der beiden Gehäuseteile;
Fig. 3 bis Fig. 8 in isometrischer, teilweise weggebrochener Darstellung aufeinanderfolgende Schritte der Montage einer flexiblen Leiterfolie in einem von der Erfindung Gebrauch machenden Steckverbinder sowie teilweise Ausschnittvergrößerungen und
Fig. 9 in isometrischer Darstellung den in den Fig. 3 bis 7 dargestellten Steckverbinder komplett.

### Ausführungsformen der Erfindung

Ein als Ganzer mit 10 bezeichneter Steckverbinder weist ein Gehäuse auf, welches aus zwei Teilen besteht. In einem ersten Steckverbindergehäuseteil 100 sind auf an sich bekannte Weise Steckkontakte in Form von Federkontakten 105 angeordnet. Mit den Steckkontakten 105 elektrisch leitend verbunden sind Schneiden 110, 115, die in einer Linie hintereinanderliegend angeordnet sind, wobei jeweils eine kürzere Schneide 115 von jeweils zwei längeren Schneiden 110 umgeben ist.

Ein zweiter Steckverbindergehäuseteil 200 ist als separates Teil ausgebildet. Der zweite Steckverbindergehäuseteil 200 ist so gestaltet, dass er durch Hineinschieben in eine entsprechende Öffnung in den ersten Steckverbindergehäuseteil 100 an diesem fixierbar und mit diesem verrastbar ist. Der zweite Steckverbindergehäuseteil 200 weist an einer Seitenwand 220 eine Öffnung 222 auf, die der Aufnahme einer flexiblen Leiterfolie 300 dient. In der gegenüberliegenden Seitenwand 230 ist ebenfalls eine Öffnung 232 angeordnet, die vom Inneren des zweiten Steckverbinders, genauer von einem im Inneren angeordneten, an die Leiterfolie 300 angepassten Aufnahmeraum 240 zugänglich ist. Beide Öffnungen 222, 232 münden also in den in dem zweiten Steckverbindergehäuseteil angeordneten, an die Leiterfolie 300 angepassten Aufnahmeraum 240, dessen Maße im Wesentlichen den äußeren Abmaßen der Leiterfolie entsprechen. Wie insbesondere der Fig. 1 zu entnehmen ist, ist die nach außen zugängliche Öffnung 222, in die die Leiterfolie eingeführt wird, so trichterförmig ausgebildet, dass das Einführen der Leiterfolie 300 in das zweite Steckverbindergehäuseteil 200 erleichtert wird.

In dem zweiten Steckverbindergehäuseteil 200 sind darüber hinaus zwei Schneidenaufnahmen 210 vorgesehen, die auch als Schneidenaufnahmeräume bezeichnet werden können. Diese Schneidenaufnahmen 210 weisen trichterförmig gekrümmte Begrenzungsflächen 211, 212 auf, die so voneinander beabstandet sind, dass sie an den Abstand der beiden längeren Schneiden 110, welche die kürzere Schneide 115 umgeben, angepasst sind. Die beiden längeren Schneiden 110, welche jeweils die kürzere Schneide 115 umgeben, "passen" also gewissermaßen in die Schneidenaufnahmen 210, wobei die längeren Schneiden 110 an den Begrenzungsflächen 211 bzw. 212 zur Anlage kommen. Der Zustand vor der endgültigen Montage des zweiten Steckverbindergehäuseteils 200 an dem ersten Steckverbindergehäuseteil 100 ist in Fig. 1 dargestellt. Die Montage erfolgt nun dadurch, dass das zweite Steckverbindergehäuseteil 200 in Richtung des ersten Steckverbindergehäuseteils 100 gedrückt wird. Dabei durchschneiden die Schneiden 110, 115 eine folienisolierte Leiterbahn der Leiterfolie und kontaktieren damit die Leiterfolie mit dem Steckkontakt 105. Während des Ineinanderschiebens gleiten die beiden äußeren, die kürzere Schneide 115 umgebenden längeren Schneiden 110 an den beiden Begrenzungsflächen 211, 212 der Schneidenaufnahmen 210, wobei sie aufeinander zugebogen werden, wie dies in Fig. 2 dargestellt ist. Im fertig montierten Zustand, in dem das zweite Steckverbindergehäuseteil 200 an dem ersten Steckverbindergehäuseteil 100 arretiert ist, sind die die kürzere innere Schneide 115 umgebenden äußeren Schneiden 110 aufeinander zugebogen. Aufgrund dieser Biegung schneiden die beiden äußeren Schneiden 110 in Richtung der Leiterfolie und vergrößern damit nicht nur die Kontaktfläche und erhöhen so die Kontaktsicherheit und auch die Stromtragfähigkeit, sondern sie stehen unter Vorspannung. Hierdurch wird ein Druck auf die Kontaktflächen ausgeübt und dies wiederum ermöglicht eine gasdichte Kontaktierung. Diese Art der Kontaktierung ermöglicht so eine gegenüber äußeren Einflüssen, insbesondere mechanischen Belastungen, widerstandsfähige elektrische Kontaktierung, die - und dies ist besonders hervorzuheben - auch automatisiert erfolgen kann.

In den Fig. 3, 4, 5, 7 sind verschiedene Schritte der Montage der flexiblen Leiterfolie 300 in isometrischer und teilweise weggebrochener Darstellung gezeigt. Fig. 9 zeigt die flexible Leiterfolie 300 in einem komplett montierten Steckverbinder, also nach der Befestigung des Gehäuseteils 200 an dem Gehäuseteil 100 unter Ausbildung der elektrischen Kontaktierung von folienisolierten Leitern 310 der Leiterfolie 300 und Befestigungen der Leiterfolie 300 auf die vorbeschriebene Weise.

Zur Realisierung einer Zugentlastung und einer sicheren Befestigung der flexiblen Leiterfolie 300 in dem Steckverbindergehäuse, gebildet aus erstem Gehäuseteil 100 und an diesem befestigten zweiten Gehäuseteil 200, sind in dem ersten Gehäuseteil Befestigungselemente in Form von Klemmzähnen 410 vorgesehen, welche abgerundete Klemmzahnflächen 415 aufweisen. Diese Klemmzähne 410 sind jeweils in den Zwischenräumen zwischen den folienisolierten Leitern 310 positioniert, um dort die flexible Leiterfolie 300 zu klemmen. Wie der Fig. 3 zu entnehmen ist, sind die folienisolierten Leiter 310 in der flexiblen Leiterfolie 300 nebeneinanderliegend angeordnet. Jedem folienisolierten Leiter 310 sind jeweils Schneiden 110, 115 zugeordnet, um die folienisolierten Leiter 310 zu kontaktieren und zu klemmen. Jeweils jeder Reihe von Schneiden 110, 115 sind dabei Klemmzähne 410 zugeordnet. Die Klemmzähne 410 liegen also zwischen den Schneiden 110, 115, etwa in dem Bereich der flexiblen Leiterfolie 300, in dem kein folienisolierter Leiter 310 angeordnet ist. In Fig. 3 sind jeweils drei Reihen von Schneiden 110, 115 und Reihen von Klemmzähnen, die ebenfalls hintereinander angeordnet sind und im Wesentlichen parallel zu den Reihen der Schneiden 110, 115 verlaufen, dargestellt. Es versteht sich, dass für die in Fig. 3 dargestellte flexible Leiterfolie 300 vier derartiger Reihen vorgesehen sind, die vierte Reihe ist jedoch weggebrochen und der besseren Übersichtlichkeit halber nicht dargestellt. Dies gilt auch für die Fig. 4, 5 und 7.

In dem zweiten Gehäuseteil 200 sind den Klemmzähnen 410 jeweils zugeordnete Öffnungen 510 vorgesehen, die an die Klemmzähne 410 so angepasst sind, dass die Klemmzähne von diesen Öffnungen 510 aufgenommen werden können.

Zunächst wird die Leiterfolie 300 in dem zweiten Gehäuseteil 200 montiert, indem sie auf die oben beschriebene Weise in dem Aufnahmeraum 240 eingeführt wird. Dies ist in Fig. 4 schematisch dargestellt.

Sodann wird das zweite Gehäuseteil 200 in Richtung des ersten Gehäuseteils 100 bewegt. Dabei wird auf die ebenfalls vorbeschriebene Weise die elektrische Kontaktierung hergestellt, indem die Schneiden 110, 115 die folienisolierten Leiterbahnen 310 durchdringen und anschließend in Richtung der folienisolierten Leiter 310, also in Leiterrichtung gebogen werden.

Dieser Schritt ist schematisch in Fig. 5 dargestellt. Fig. 6 zeigt eine Vergrößerung des in Fig. 5 mit VI bezeichneten Ausschnitts. Insbesondere in diesem vergrößerten Ausschnitt ist dargestellt, wie die Klemmzahnflächen 415 der Klemmzähne 410 sich nach oben hin verjüngend nach Art eines Daches ausgebildet sind. Selbstverständlich ist die Erfindung hierauf nicht beschränkt, es können auch abgerundete oder anderweitig sich nach oben verjüngende Klemmzähne vorgesehen sein. Diese Verjüngung dient der optimalen Klemmung der flexiblen Leiterfolie 300. Diese Klemmung ist schematisch in Fig. 7 und Fig. 8, welche eine Vergrößerung des in Fig. 7 mit VIII bezeichneten Ausschnitts darstellt, gezeigt.

Fig. 7 zeigt den komplett montierten Steckverbinder mit flexibler Leiterfolie 300. Die isometrische Darstellung ist in zwei Ebenen geschnitten, um deutlich zu zeigen, wie nicht nur die Schneiden 110, 115 jeweils in Reihen parallel zu den folienisolierten Leitern 310 über diesen verlaufen, sondern diesen zugeordnet und ebenfalls reihenförmig angeordnet und parallel zu den folienisolierten Leitern 310 verlaufend angeordnet sind. Die Klemmzähne 410 deformieren mit ihren sich nach oben verjüngenden Bereichen 415 die Leiterfolie 300 geringfügig, wobei die deformierten Bereiche 333 etwas in die Öffnung 510, die in dem zweiten Gehäuseteil 200 vorgesehen ist, hineinragen. Hierzu weisen die Klemmzähne 410 eine Höhe auf, die so bemessen ist, dass im montierten Zustand der beiden Gehäuseteile aneinander die zwischen dem ersten und dem zweiten Gehäuseteil angeordnete flexible Leiterfolie 300 so deformiert wird, dass die deformierten Bereiche 333 der flexiblen Leiterfolie 300 geringfügig in die Öffnungen 510 hineinragen, wie es in Fig. 7 und 8 dargestellt ist. Diese Art der Klemmung findet gleichmäßig verteilt über die gesamte Leiterfolie 300 statt, wodurch sich eine sehr stabile Befestigung der Leiterfolie 300 unter Ausbildung einer Zugentlastung ergibt.

Der fertig montierte Steckverbinder in seinem kompletten Zustand, also ohne teilweise weggeschnittene Bereiche, ist in Fig. 9 dargestellt.

Die Zusammenwirkung der Kontaktierung durch die Schneiden 110, 115 mit der Klemmung durch die Klemmzähne 410 ermöglicht eine sehr gute, zuverlässige, langlebige und stabile Befestigung und Kontaktierung einer flexiblen Leiterfolie in einem Steckverbinder bei einfacher Montage.

## Patentansprüche

1. Steckverbinder (10) für flexible Leiterfolien (300) mit folienisolierten Leitern, mit einem Steckverbindergehäuse, in dem wenigstens ein Steckkontaktelement (105) angeordnet ist, und mit einem Anschlussbereich, in dem mit dem wenigstens einen Steckkontaktelement (105) elektrisch leitend verbundene Schneiden (110, 115) wenigstens einen folienisolierten Leiter unter Herstellung eines elektrischen Kontakts durchdringen und fixieren, wobei das Steckverbindergehäuse zwei ineinanderschiebbare Gehäuseteile (100, 200) umfasst, deren erster Gehäuseteil (100) die Schneiden (110, 115) und das wenigstens eine mit diesen elektrisch leitend verbundene Steckkontaktelement (105) lagert und deren zweiter Gehäuseteil (200) die flexible Leiterfolie (300) aufnimmt und lagert und der wenigstens eine an die Schneiden (110, 115) angepasste Schneidenaufnahme (210) aufweist, **dadurch gekennzeichnet, dass** die Schneidaufnahme-Begrenzungsflächen (211, 212) so ausgebildet sind, dass wenigstens ein Teil der Schneiden (110, 115) beim Ineinanderschieben der beiden Gehäuseteile (100, 200) in Richtung aufeinander gebogen wird.

2. Steckverbinder nach Anspruch 1, **dadurch gekennzeichnet, dass** der zweite Gehäuseteil (200) einen an die Leiterfolie (300) angepassten Aufnahmeraum (240) aufweist, der in zwei gegenüberliegenden Gehäusewänden (220, 230) zwei fluchtende Öffnungen (222, 232) zur Aufnahme der Leiterfolie (300) aufweist.

3. Steckverbinder nach Anspruch 2, **dadurch gekennzeichnet, dass** die zwei fluchtenden Öffnungen (222, 232) so angeordnet sind, dass eine im Aufnahmeraum (240) angeordnete Leiterfolie (300) im Wesentlichen senkrecht zu den Schneiden (110, 115) zu liegen kommt.

4. Steckverbinder nach Anspruch 1, **dadurch gekennzeichnet, dass** die Begrenzungsflächen (211, 212) der Schneidenaufnahmen (210) gekrümmt sind.

5. Steckverbinder nach Anspruch 4, **dadurch gekennzeichnet, dass** die Begrenzungsflächen (211, 212) der Schneidenaufnahmen (210) Gleitflächen für wenigstens einen Teil der Schneiden (210, 215) bilden.

6. Steckverbinder nach Anspruch 5, **dadurch gekennzeichnet, dass** die Begrenzungsflächen (211, 212) der Schneidenaufnahmen (210) so trichterförmig verlaufen, dass zwei Schneiden (110) aufeinander zugebogen werden, während sie an den Begrenzungsflächen (211, 212) entlanggleiten.

7. Steckverbinder nach einem der vorstehenden Ansprüche, **dadurch gekennzeichnet, dass** die Schneiden (110, 115) so entlang einer Linie hintereinanderliegend angeordnet sind, dass ein folienisolierter Leiter während der Montage des zweiten Gehäuseteils (200) an dem ersten Gehäuseteil (100) an mehreren Stellen durchschnitten wird.

8. Steckverbinder nach Anspruch 7, **dadurch gekennzeichnet, dass** die Schneiden (110, 115) unterschiedliche Längen aufweisen, wobei jeweils eine kürzere Schneide (115) jeweils von zwei längeren Schneiden (110) umgeben ist, die so voneinander beabstandet sind und deren Länge so groß ist, dass sie an den Begrenzungsflächen (211, 212) einer Schneidenaufnahme (210) zur Anlage kommen.

9. Steckverbinder nach Anspruch 1, **dadurch gekennzeichnet, dass** der zweite Gehäuseteil (200) mehrere in Längsrichtung der folienisolierten Leiter hintereinanderliegend angeordnete Schneidenaufnahmen (210) aufweist.

10. Steckverbinder (10) nach einem der vorstehenden Ansprüche, **dadurch gekennzeichnet, dass** in dem ersten und/oder zweiten Gehäuseteil (100, 200) Klemmelemente (410, 510) vorgesehen sind, welche die flexible Leiterfolie (300) im montierten Zustand der beiden Gehäuseteile (100, 200) aneinander im Bereich zwischen den folienisolierten Leitern (310) klemmen.

11. Steckverbinder (10) nach Anspruch 10, **dadurch gekennzeichnet, dass** die Klemmelemente (410, 510) zwischen Leiterbahnen (310) der flexiblen Leiterfolie (300) angeordnet sind.

12. Steckverbinder (10) nach Anspruch 11, **dadurch gekennzeichnet, dass** die Klemmelemente (410, 510) jeweils Reihen von Schneiden (110, 115) zugeordnet sind

13. Steckverbinder (10) nach einem der Ansprüche 10 bis 12, **dadurch gekennzeichnet, dass** in dem ersten Gehäuseteil (100) erste Klemmelemente (410) und in dem zweiten Gehäuseteil (200) mit den ersten Klemmelementen zusammenwirkende zweite Klemmelemente (410) angeordnet sind.

14. Steckverbinder (10) nach Anspruch 13, **dadurch gekennzeichnet, dass** die ersten Klemmelemente Klemmzähne (410) mit sich in Richtung der flexiblen Leiterfolie (300) erstreckenden Klemmzahnflächen (415) sind und dass die zweiten Klemmelemente an die Klemmzähne angepasste, in dem zweiten Gehäuseelement (200) angeordnete Öffnungen (510) sind.

15. Steckverbinder (10) nach Anspruch 14, **dadurch gekennzeichnet, dass** die Klemmzähne (410) eine Höhe aufweisen, die im montierten Zustand der beiden Gehäuseteile (100, 200) aneinander die zwischen dem ersten und dem zweiten Gehäuseteil angeordnete flexible Leiterfolie (300) so deformieren, dass die deformierten Bereiche (333) der flexiblen Leiterfolie geringfügig in die in dem zweiten Gehäuseteil (200) angeordneten Öffnungen (510) hineinragen.

16. Steckverbinder (10) nach einem der vorstehenden Ansprüche, **dadurch gekennzeichnet, dass** das zweite Gehäuseteil (200) mit dem ersten Gehäuseteil (100) im montierten Zustand verrastet ist.

## Claims

1. Plug connector (10) for flexible conductor films (300) having film-insulated conductors, with a plug connector housing in which at least one plug contact element (105) is arranged, and with a connection region in which blades (110, 115) which are electrically conductively connected to the at least one plug contact element (105) penetrate and fix at least one film-insulated conductor by producing electrical contact, wherein the plug connector housing comprises two housing parts (100, 200) that can be pushed into one another, of which the first housing part (100) supports the blades (110, 115) and the at least one plug contact element (105) electrically conductively connected thereto, and of which the second housing part (200) receives and supports the flexible conductor film (300), and has the at least one blade receptacle (210) adapted to the blades (110, 115), **characterised in that** the blade receptacle boundary surfaces (211, 212) are configured in such a way that the at least a part of the blades (110, 115) is bent in the direction towards each other when the two housing parts (100, 200) are pushed into one another.

2. Plug connector according to claim 1, **characterised in that** the second housing part (200) has a receiving space (240) adapted to the conductor film (300), which has two aligned openings (222, 232) in two housing walls (220, 230) situated opposite each other for receiving the conductor film (300).

3. Plug connector according to claim 2, **characterised in that** the two aligned openings (222, 232) are arranged in such a way that a conductor film (300) arranged in the receiving space (240) comes to lie substantially perpendicular to the blades (110, 115).

4. Plug connector according to claim 1, **characterised in that** the boundary surfaces (211, 212) of the blade receptacles (210) are bent.

5. Plug connector according to claim 4, **characterised in that** the boundary surfaces (211, 212) of the blade receptacles (210) form sliding surfaces for at least a part of the blades (210, 215).

6. Plug connector according to claim 5, **characterised in that** the boundary surfaces (211, 212) of the blade receptacles (210) run in such a funnel-shaped way that two blades (110) are bent towards each other while they slide along the boundary surfaces (211, 212).

7. Plug connector according to one of the preceding claims, **characterised in that** the blades (110, 115) are arranged in such a way one behind the other along a line that, during the installation of the second housing part (200) on the first housing part, a film-insulated conductor is penetrated in several sections.

8. Plug connector according to claim 7, **characterised in that** the blades (110, 115) are of different lengths, wherein respectively a shorter blade (115) is respectively enclosed by two longer blades (110) which are spaced apart in such a way and are so long that they come into contact with the boundary surfaces (211, 212) of a blade receptacle (210).

9. Plug connector according to claim 1, **characterised in that** the second housing part (200) has several blade receptacles (210) arranged one behind the other in the longitudinal direction of the film-insulated conductor.

10. Plug connector (10) according to one of the preceding claims, **characterised in that** clamping elements (410, 510) are provided in the first and/or second housing part (100, 200), which clamp the flexible conductor film (300) in the region between the film-insulated conductors (310),when the two housing parts (100, 200) are installed on each other,.

11. Plug connector (10) according to claim 10, **characterised in that** the clamping elements (410, 510) are arranged between the conductive paths (310) of the flexible conductor film (300).

12. Plug connector (10) according to claim 11, **characterised in that** the clamping elements (410, 510) are respectively assigned to rows of blades (110, 115).

13. Plug connector (10) according to one of claims 10 to 12, **characterised in that** first clamping elements (410) are arranged in the first housing part (100), and second clamping elements (410), which interact with the first clamping elements, are arranged in the second housing part (200).

14. Plug connector (10) according to claim 13, **characterised in that** the first clamping elements are clamping teeth (410) with clamping tooth surfaces (415) extending in the direction of the flexible conductor film (300), and that the second clamping elements are openings (510) arranged in the second housing element (200) and adapted to the clamping teeth.

15. Plug connector (10) according to claim 14, **characterised in that** the clamping teeth (410) are of a height that, when the two housing parts (100, 200) are installed on each other, deforms the flexible conductor film (300) arranged between the first and the second housing part in such a way that the deformed regions (333) of the flexible conductor film slightly protrude into the openings (510) arranged in the second housing part (200).

16. Plug connector (10) according to one of the preceding claims, **characterised in that** the second housing part (200) is latched to the first housing part (100) when installed.

## Revendications

1. Connecteur enfichable (10) pour feuilles conductrices souples (300) comportant des conducteurs isolés par feuille, comprenant un boîtier de connecteur enfichable, dans lequel au moins un élément de contact enfichable (105) est disposé, et comprenant une zone de raccordement, dans laquelle des lames (110, 115) reliées électriquement à l'au moins un élément de contact enfichable (105) traversent et fixent au moins un conducteur isolé par feuille pour produire un contact électrique, le boîtier de connecteur enfichable comprenant deux parties de boîtier (100, 200) emboîtables l'une dans l'autre, dont la première partie de boîtier (100) supporte les lames (110, 115) et l'au moins un élément de contact enfichable (105) relié électriquement à celles-ci et dont la deuxième partie de boîtier (200) reçoit et supporte la feuille conductrice souple (300) et qui comporte au moins un réceptacle de lame (210) ajusté sur les lames (110, 115), **caractérisé en ce que** les surfaces limités du réceptacle de lame (211, 212) sont formées de manière qu'au moins une partie des lames (110, 115) est courbée l'une vers l'autre lors de l'emboîtement des deux parties de boîtier (100, 200).

2. Connecteur enfichable selon la revendication 1, **caractérisé en ce que** la deuxième partie de boîtier (200) comporte un espace de réception (240) ajusté sur la feuille conductrice (300) qui présente dans deux parois de boîtier (220, 230) situées l'une en face de l'autre deux ouvertures alignées (222, 232) pour le logement de la feuille conductrice (300).

3. Connecteur enfichable selon la revendication 2, **caractérisé en ce que** les deux ouvertures alignées (222, 232) sont agencées de manière qu'une feuille conductrice (300) disposée dans l'espace de réception (240) vient se placer sensiblement de manière perpendiculaire aux lames (110, 115).

4. Connecteur enfichable selon la revendication 1, **caractérisé en ce que** les surfaces limités (211, 212) des réceptacles de lame (210) sont incurvées.

5. Connecteur enfichable selon la revendication 4, **caractérisé en ce que** les surfaces limités (211, 212) des réceptacles de lame (210) créent des surfaces de coulissement pour au moins une partie des lames (210, 215).

6. Connecteur enfichable selon la revendication 5, **caractérisé en ce que** les surfaces limités (211, 212) des réceptacles de lame (210) s'étendent sous forme d'entonnoir de manière que deux lames (110) sont pliées l'une vers l'autre, tandis qu'elles glissent sur les surfaces limités (211, 212).

7. Connecteur enfichable selon l'une des revendications précédentes, **caractérisé en ce que** les lames (110, 115) sont disposées le long d'une ligne les unes derrière les autres de manière qu'un conducteur isolé par feuille est découpé pendant le montage de la deuxième partie de boîtier (200) sur la première partie de boîtier (100) dans plusieurs positions.

8. Connecteur enfichable selon la revendication 7, **caractérisé en ce que** les lames (110, 115) présentent des longueurs différentes, chaque lame (115) plus courte est entourée de deux lames (110) plus longues qui sont écartées l'une de l'autre et dont la longueur est grande de manière qu'elles prennent appui sur les surfaces limités (211, 212) d'un réceptacle de lame (210).

9. Connecteur enfichable selon la revendication 1, **caractérisé en ce que** la deuxième partie de boîtier (200) comporte plusieurs réceptacles de lame (210) disposés les uns derrière les autres dans une direction longitudinale du conducteur isolé par feuille.

10. Connecteur enfichable selon l'une des revendications précédentes, **caractérisé en ce que** des éléments de serrage (410, 510) sont prévus dans la première et/ou la deuxième partie de boîtier (100, 200), lesquels pincent la feuille conductrice souple (300) à l'état monté des deux parties de boîtier (100, 200) l'une contre l'autre dans la zone située entre les conducteurs isolés par feuille (310).

11. Connecteur enfichable (10) selon la revendication 10, **caractérisé en ce que** les éléments de serrage (410, 510) sont disposés entre les lignes conductrices (310) de la feuille conductrice souple (300).

12. Connecteur enfichable (10) selon la revendication 11, **caractérisé en ce que** les éléments de serrage (410, 510) sont chacun associés à des rangées d'lames (110, 115).

13. Connecteur enfichable (10) selon l'une des revendications 10 à 12, **caractérisé en ce que** des premiers éléments de serrage (410) sont disposés dans la première partie de boîtier (100) et des deuxièmes éléments de serrage (410), en coopération avec les premiers éléments de serrage, sont disposés dans la deuxième partie de boîtier (200).

14. Connecteur enfichable (10) selon la revendication 13, **caractérisé en ce que** les premiers éléments de serrage sont des dents de serrage (410) avec des surfaces de dents de serrage (415) s'étendant avec ceux-ci en direction de la feuille conductrice souple (300) et **en ce que** les deuxièmes éléments de serrage sont des ouvertures (510) ajustées sur les dents de serrage, disposées dans le deuxième élément de boîtier (200).

15. Connecteur enfichable (10) selon la revendication 14, **caractérisé en ce que** les dents de serrage (410) présentent une hauteur qui déforme la feuille conductrice souple (300) disposée entre la première et la deuxième partie de boîtier à l'état monté des deux parties de boîtier (100, 200) l'une sur l'autre de manière que les zones déformées (333) de la feuille conductrice souple pénètrent légèrement dans les ouvertures (510) disposées dans la deuxième partie de boîtier (200).

16. Connecteur enfichable (10) selon l'une des revendications précédentes, **caractérisé en ce que** la deuxième partie de boîtier (200) est encliquetée avec la première partie de boîtier (100) à l'état monté.
